# FASCICULE DE BREVET EUROPEEN

(11) **EP 0 881 347 B1**
(45) Date de publication et mention de la délivrance du brevet: **23.01.2002**
(21) Numéro de dépôt: 98401159.3
(22) Date de dépôt: 14.05.1998
(51) Int. Cl.: E05B 65/08, E05B 63/18

(54) **Ferrure de verrouillage pour ouvrant coulissant de porte, fenêtre ou analogue**
Verriegelungsvorrichtung für eine Schiebetür oder ein Schiebefenster, oder ähnlichem
Locking device for a sliding door or a sliding window, or similar

(30) Priorité: 30.05.1997 FR 9706691
(43) Date de publication de la demande: 02.12.1998
(73) Titulaire: Ferco International Ferrures et Serrures de Bâtiment, 57445 Réding, Sarrebourg (FR)
(72) Inventeur: Prévot, Gérard, 57430 Willerwald (FR); Desplantes, Gérard, 57400 Sarrebourg (FR); Alvarez, Eric, 57870 Hommert (FR)
(74) Mandataire: Keib, Gérard

(56) Documents cités:
- EP-A- 0 220 127
- EP-A- 0 246 172
- EP-A- 0 262 067
- EP-A- 0 683 294
- FR-A- 695 154
- FR-A- 2 700 578
- GB-A- 2 177 452
- US-A- 5 542 720

## Description

La présente invention concerne une ferrure de verrouillage pour ouvrant coulissant de porte, fenêtre ou analogue, comportant un pêne solidaire d'un ensemble coulissant mobile par rapport à un profilé faisant partie intégrante de ladite ferrure, cette ferrure comportant un dispositif anti-fausse manoeuvre.

On connaît, d'après le FR-A-2 700 578 une ferrure du type précité comportant un dispositif anti-fausse manoeuvre comprenant un doigt palpeur mobile sensiblement dans la direction transversale du profilé et sollicité en permanence par des moyens élastiques vers sa position sortie, et un élément formant butée solidaire du palpeur et adapté à coopérer avec des moyens complémentaires de l'ensemble coulissant de façon telle que ledit élément formant butée empêche, dans la position sortie du palpeur, un coulissement du pêne vers sa position verrouillée, sans s'opposer à ce coulissement dans la position rentrée du palpeur.

Selon ce document, le doigt palpeur est monté sur une tige, par exemple une lame de ressort. Tant que le palpeur, ne rencontrant aucun obstacle, reste dans sa position sortie, l'extrémité de la tige bloque un coulisseau portant un pêne et empêche le coulissement du pêne vers sa position verrouillée.

Au contraire, lorsque le palpeur vient en contact avec une gâche, cette gâche repousse le palpeur et la tige qui libère ainsi le coulisseau pour permettre le coulissement du pêne vers sa position verrouillée.

Ce mode de réalisation est fragile et n'est pas fiable.

On connaît, d'après GB 2 177 452, une ferrure de verrouillage pour ouvrant coulissant de porte, fenêtre ou analogue, comportant un profilé, un ensemble coulissant mobile par rapport au profilé, un pêne solidaire de l'ensemble coulissant et un dispositif anti-fausse manoeuvre qui comprend un doigt palpeur mobile et sollicité en permanence vers sa position sortie par des moyens élastiques, un élément formant butée solidaire du doigt palpeur et adapté à coopérer avec des moyens complémentaires de l'élément coulissant de façon telle que l'élément formant butée empêche, dans la position sortie du doigt palpeur, un coulissement du pêne vers sa position verrouillée, sans s'opposer à ce coulissement dans la position rentrée du doigt palpeur, et un organe mobile solidaire, d'une part, du doigt palpeur et, d'autre part, de l'élément formant butée.

Or, cette réalisation n'est pas satisfaisante surtout dans son montage et son installation.

Le but de la présente invention est de remédier aux inconvénients des ferrures connues, et de proposer une ferrure du type précité qui soit simple, économique, extrêmement fiable, et facile à monter et à installer.

Suivant la présente invention, la ferrure du type précité est caractérisée en ce qu'elle est adaptée à être introduite au travers d'une lumière ménagée sur une paroi du côté intérieur de l'ouvrant coulissant et à être fixée sur les bords de la lumière, et en ce qu'elle comprend un boîtier formant glissière qui s'étend sensiblement dans la direction transversale du profilé, qui comporte des moyens adaptés à coopérer avec des moyens complémentaires solidaires du profilé pour fixer le boîtier au profilé, et à l'intérieur duquel l'organe mobile du dispositif anti-fausse manoeuvre est monté de manière coulissante dans la direction transversale du profilé contre l'action des moyens élastiques également logés à l'intérieur du boîtier.

Ainsi, l'élément formant butée et le doigt palpeur sont solidaires de l'organe mobile qui est monté de manière coulissante par rapport au boîtier formant glissière, lequel est fixé au profilé. Le doigt palpeur est ainsi guidé de façon précise pour pouvoir assurer de façon fiable la fonction de dispositif anti-fausse manoeuvre.

D'autres particularités et avantages de la présente invention apparaîtront dans la description détaillée ci-après.

Aux dessins annexés, donnés uniquement à titre d'exemples non limitatifs :
- la figure 1 est une vue en élévation d'une mode de réalisation d'une ferrure selon la présente invention, cette ferrure étant en place sur un ouvrant coulissant, et le pêne étant dans sa position ouverte ;
- la figure 2 est une vue de dessus partielle de la ferrure de la ferrure 1, le profilé et l'ouvrant coulissant n'étant pas représentés pour la clarté de la figure, la gâche étant schématisée à proximité du pêne et du dispositif anti-fausse manoeuvre ;
- la figure 3 est une vue d'un détail de la figure 1 représentant un mode de réalisation du support du boîtier formant glissière ;
- les figures 4A et 4B sont des vues d'un autre détail de la figure 1 représentant un mode de réalisation du boîtier formant glissière adapté à coopérer avec le support de la figure 3, ce boîtier étant représenté avec l'organe mobile à la figure 4A, et sans cet organe à la figure 4B ;
- la figure 5 est une vue en élévation du boîtier des figures 4A et 4B, ce boîtier étant vu du côté opposé à celui représenté aux figures 4A et 4B ;
- la figure 6 est une vue d'un détail de la figure 1 représentant un mode de réalisation de l'organe mobile adapté à coopérer avec le boîtier formant glissière des figures 4A, 4B et 5 ;
- la figure 7 est une vue partielle de dessus du support de la figure 3 ;
- la figure 8 est une vue de dessus du boîtier formant glissière des figures 4A et 4B, l'organe mobile n'étant pas représenté pour la clarté de la figure ;
- la figure 9 est une vue de dessus de l'organe mobile de la figure 6 ;
- la figure 10 est une vue d'un détail de la figure 2 représentant le doigt palpeur ;
- la figure 11 est une vue partielle semblable à la figure 2, le pêne étant représenté dans la position verrouillée ;
- la figure 12 est une vue de la ferrure de la figure 1 vue depuis la gauche de ladite figure 1, l'ouvrant n'étant pas représenté pour la clarté du dessin.

Dans le mode de réalisation représenté aux figures, la ferrure 1 de verrouillage pour ouvrant: coulissant 2 de porte, fenêtre ou analogue, comporte un pêne 3 solidaire d'un ensemble coulissant, schématisé en 4, mobile par rapport à un profilé 5 faisant partie intégrante de la ferrure 1 qui est logée à l'intérieur de l'ouvrant.

Cette ferrure 1 comporte un dispositif 6 anti--fausse manoeuvre comprenant un doigt palpeur 7 mobile sensiblement dans la direction transversale 8 du profilé 5 et sollicité en permanence par des moyens élastiques 9 vers sa position sortie, dans le sens schématisé par la flèche 10 à la figure 2.

Le dispositif 6 anti-fausse manoeuvre comprend également .un élément formant butée 11 solidaire du palpeur 7 et adapté à coopérer avec des moyens complémentaires de l'ensemble coulissant 4 de façon telle que ledit élément formant butée 11 empêche, dans la position sortie du palpeur 7, représentée à la figure 2, un coulissement du pêne 3 vers sa position verrouillée, sans s'opposer à ce coulissement dans la position rentrée du palpeur 7 représentée à la figure 11.

Comme représenté à la figure 2, le pêne 3 comporte deux crochets opposés 3a, 3b, de manière à être réversible et à pouvoir être disposé dans un sens et d'un côté quelconques sur le porte-pêne 59 monté sur l'ensemble coulissant 4 qui est lui-même d'un type quelconque.

Le crochet 3a est adapté à coulisser dans le sens 60 pour venir en prise, dans sa position verrouillée de la figure 11, avec le crochet complémentaire 61 de la gâche 62.

Ce coulissement est autorisé dès que l'ouvrant 2 portant le pêne 3 a été déplacé dans le sens 10 vers le dormant (non représenté) portant la gâche 62 jusqu'à ce que le palpeur 7 vienne en contact avec la portée 63 solidaire de la gâche 62 et soit repoussé par cette portée 63, dans le sens opposé au sens 10 par rapport au profilé 5, jusqu'à sa position rentrée représentée à la figure 11.

Suivant l'invention, la ferrure 1 comprend un boîtier formant glissière 12 adapté à être fixé par rapport au profilé 5 et s'étendant sensiblement dans la direction transversale 8 du profilé 5, et un organe mobile 13 monté de manière coulissante par rapport audit boîtier formant glissière 12 dans ladite direction transversale 8, et solidaire, d'une part, dudit palpeur 7, d'autre part, dudit élément formant butée 11.

Dans l'exemple représenté, le boîtier 12 comporte des moyens adaptés à coopérer avec des moyens complémentaires solidaires du profilé 5 pour fixer le boîtier 12 audit profilé 5.

Ces moyens sont ici des moyens d'encliquetage.

La ferrure 1 comporte un support 14 fixé au profilé 5 et comportant un logement 15 adapté à recevoir le boîtier 12.

Dans cet exemple, le support 14 du logement 15 est solidaire du corps 16 d'un organe de fixation 17 adapté à venir en prise, d'une part, avec le profilé 5, d'autre part, avec un bord transversal 18 d'une lumière 19 ménagée sur une paroi 20 du côté intérieur de l'ouvrant coulissant 2, pour la fixation par encliquetage du profilé 5 sur les bords de ladite lumière 19, et est notamment solidaire d'une partie médiane 21 du corps 16 faisant saillie entre les deux bords longitudinaux 22, 23 du profilé 5 (voir figure 12).

Comme représenté notamment aux figures 2, 3, 7 et 12, le support 14 est fixé sur la partie médiane 21, ou fait partie intégrante de la partie médiane 21, du corps 16.

Le support 14 comprend deux parois transversales 14a, 14b définissant entre elles le logement 15 dont le fond est formé par la surface 21a de la partie médiane 21.

Pour délimiter le logement 15 à l'opposé du fond 21a, le support 14 comprend également deux flasques 14c, 14d, s'étendant respectivement l'une vers l'autre dans la direction 24 à partir des parois transversales 14a, 14b et délimitant entre elles une lumière transversale 14e dans laquelle peut coulisser l'élément formant butée 11.

Les flasques 14c et 14d ne s'étendent que sur une partie médiane des parois transversales 14a, 14b du support 14.

Par ailleurs, on voit à la figure 1 que le porte-pêne 59 fait saillie entre les deux bords longitudinaux 22, 23 du profilé 5 par rapport à l'ensemble coulissant 4, et s'étend, comme le support 14, entre la paroi 20, du côté intérieur, et la paroi 64, du côté extérieur, de l'ouvrant 2.

Le porte-pêne 59 comporte, en regard et au niveau des flasques 14c, 14d, deux bras 65, 66 s'étendant dans la direction longitudinale 24 du profilé 5 sensiblement dans le prolongement des bords longitudinaux 67, 68 du porte-pêne 59, de part et d'autre des flasques 14c, 14d.

On voit à la figure 2 que l'extrémité libre 65a du bras 65 est écartée de l'organe formant butée 11 d'un espace dont on verra plus loin la fonction.

On voit également sur cette figure que l'organe formant butée 11 est, dans la position sortie du doigt palpeur 7, placé sur la trajectoire de l'extrémité libre 65a du bras 65 et s'oppose à un déplacement du porte-pêne 59 et du pêne 3 dans le sens 60 vers la position verrouillée de ce dernier.

On évite ainsi tout risque d'endommager le pêne 3 par choc contre la gâche 62 lors d'une fermeture intempestive de l'ouvrant 2 alors que le pêne serait dans sa position verrouillée.

Au contraire, lorsque le doigt palpeur 7 est dans sa position rentrée représentée à la figure 11, l'organe de butée 11 est situé entre les flasques 14c, 14d et ne peut plus s'opposer au passage du bras 65 et au coulissement du porte-pêne 59 et du pêne 3 dans le sens 60 vers la position verrouillée de ce dernier.

Dans cet exemple, et comme représenté en détail aux figures 1 et 3, l'organe de fixation 17 est un organe de fixation mobile dans la direction longitudinale 24 du profilé 5.

L'organe de fixation 17 comprend ainsi une rampe 25 s'étendant sensiblement depuis le bord transversal 18 de la lumière 19 vers l'intérieur de l'ouvrant 2 et vers le centre de la lumière 19. Près de la paroi 20 de l'ouvrant 2, la rampe 25 forme un dièdre saillant 26 qui se poursuit par une seconde rampe 27 se terminant par un épaulement rentrant 28.

Lorsque l'on presse le profilé 5 contre les bords de la lumière 19, pour l'introduire par la lumière 19 à l'intérieur de l'ouvrant 2, la rampe 25 s'appuie sur le bord transversal 18 de la lumière 19 et force l'organe de fixation 17 à coulisser dans la direction longitudinale 24 dans le sens 24a vers l'intérieur de la lumière 19 contre l'action d'un ressort non représenté.

Lorsque le dièdre saillant 26 arrive au niveau du bord 18 de la lumière 19, une dernière poussée sur le profilé 5 entraîne ledit dièdre saillant 26 vers l'intérieur de l'ouvrant. Le ressort précité repousse alors l'organe de fixation 17 dans l'autre sens de sorte que l'épaulement rentrant 28 et la seconde rampe 27 viennent en prise avec le bord 18 de la lumière 19 pour encliqueter le profilé 5 et la plaque de propreté 5a sur la paroi 20 de l'ouvrant 2.

Dans ce mouvement de coulissement, l'organe de fixation 17 est guidé par les bords longitudinaux 22, 23 du profilé 5, et est retenu à l'extrémité du profilé 5 par un crevé 29 ménagé sur les parois latérales 30, 31 du profilé 5 et constituant une languette en saillie vers l'intérieur du profilé 5 et reçue dans une rainure 32 correspondante s'étendant dans la direction longitudinale 24 et ménagée sur les deux faces latérales de l'organe 17.

Ce mouvement de coulissement de l'organe de fixation 17 pour permettre l'encliquetage de la ferrure 1 sur la paroi 20 de l'ouvrant 2 est rendu possible par l'espace libre, représenté à la figure 2, existant entre l'extrémité libre 65a du bras 65 du porte-pêne 59, dans la position ouverte du pêne 3, et l'organe formant butée 11 dans la position sortie du doigt palpeur 7.

La ferrure 1 et le dispositif 6 anti-fausse manoeuvre sont conformés de façon telle que le doigt palpeur 7 peut être monté indifféremment d'un côté ou de l'autre du profilé 5.

L'organe mobile 13 est mobile le long d'une cavité 33 s'étendant dans la direction transversale 8 du profilé à l'intérieur du boîtier 12 (voir figures 4A, 4B et 8. Le doigt palpeur 7 traverse un trou 34 ménagé dans une première paroi d'extrémité 35 du boîtier 12 sensiblement perpendiculaire à la direction transversale 8. L'élément formant butée 11 est relié à l'organe mobile 13 par une partie de liaison 36 qui traverse une lumière 37 ménagée dans une paroi latérale 38 du boîtier 12 et s'étendant dans la direction transversale 8, et coulisse le long de cette lumière 37 dans ladite direction transversale 8.

Comme représenté de façon plus précise à la figure 8, la cavité 33 et la lumière 37 débouchent au niveau de la seconde paroi d'extrémité 39 du boîtier 12 dans une ouverture 40 conformée de manière à permettre l'introduction de l'organe mobile 13, portant l'élément formant butée 11, à l'intérieur du boîtier 12. On voit, notamment aux figures 2, 8 et 11, que la cavité 33 présente, avant la seconde paroi d'extrémité 39, un évasement périphérique 41, ménagé de façon telle que la surface intérieure 42 de la seconde paroi d'extrémité 39 sert d'assise à une spire d'extrémité élargie 43 d'un ressort à boudin 9 introduit dans la cavité 33 entre l'organe mobile 13 et la seconde paroi d'extrémité 39.

Pour la fixation du boîtier 12 dans le logement 15 du support 14, le boîtier 12 comporte, au voisinage de sa première paroi d'extrémité 35, des moyens formant butée 44 adaptés à venir en prise avec le support 14, et, au voisinage de sa seconde paroi d'extrémité 39, des moyens élastiques 45 adaptés à s'encliqueter avec des moyens correspondants du support 14.

A cet effet, le boîtier 12 comporte au voisinage de sa seconde paroi d'extrémité 39 au moins une aile flexible 46 comportant un ergot 47 en saillie vers l'extérieur du boîtier, et l'aile 46 est suffisamment flexible pour permettre d'enfiler le boîtier 12, par sa seconde paroi d'extrémité 39, à l'intérieur du logement: 15, l'ergot 47 venant s'encliqueter sur le bord extérieur du logement 15 dès qu'il est sorti de celui--ci.

Dans l'exemple représenté, l'évasement périphérique 41 ménage deux ailes flexibles 46 portant à leur extrémité une partie respective de la seconde paroi d'extrémité 39, chaque aile 46 portant un ergot 47.

Comme représenté en détail aux figures 4, 5, 7, 8 et 11, le logement 15 comporte à chaque extrémité dans ladite direction transversale 8 deux évidements 48 diamétralement opposés, et le boîtier 12 présente au droit de sa première paroi d'extrémité 35 deux oreilles 49 diamétralement opposées, et au droit de sa seconde paroi d'extrémité 39 deux ergots 47 diamétralement opposés portés chacun par une aile 46, les oreilles 49 et les ergots 47 étant adaptés à être reçus dans les évidements 48 de l'une ou l'autre des extrémités du logement 15.

Pour permettre un réglage sur place de la position sortie du doigt palpeur 7, ce dernier est avantageusement monté à l'extrémité d'une tige 7a filetée extérieurement que l'on vient visser dans un alésage taraudé correspondant 13a de l'organe mobile 13.

La structure décrite ci-dessus du boîtier formant glissière 12 se prête très bien à une réalisation de ce boîtier dans une matière très économique facile à travailler et à façonner, par exemple en une matière plastique telle que le polyamide. Il en est de même pour l'organe mobile 13.

Bien entendu la présente invention n'est pas limitée aux modes de réalisation que l'on vient de décrire, et on peut apporter à ceux-ci de nombreux changements et modifications sans sortir du domaine de l'invention.

On peut ainsi renoncer au caractère symétrique, par rapport à un plan de symétrie longitudinal du profilé 5, de l'organe de fixation 17, du support 14 et du porte-pêne 59, qui permet de monter le boîtier 12 et: le doigt palpeur 7, comme le pêne 3, d'un côté ou de l'autre du profilé 5.

On peut également prévoir un support 14 fixé d'une manière quelconque au profilé 5.

On peut de même prévoir une dimension identique, dans la direction transversale 8, du support 14 et du boîtier 12 quelle que soit la largeur du profilé 5 selon cette direction 8.

## Revendications

1. Ferrure (1) de verrouillage pour ouvrant coulissant (2) de porte, fenêtre ou analogue, comportant un profilé (5), un ensemble coulissant (4) mobile par rapport au profilé (5), un pêne (3) solidaire de l'ensemble coulissant (4) et un dispositif anti-fausse manoeuvre (6) qui comprend un doigt palpeur (7) mobile et sollicité en permanence vers sa position sortie par des moyens élastiques (9), un élément formant butée (11) solidaire du doigt palpeur (7) et adapté à coopérer avec des moyens complémentaires de l'élément coulissant (4) de façon telle que l'élément formant butée (11) empêche, dans la position sortie du doigt palpeur (7), un coulissement du pêne (3) vers sa position verrouillée, sans s'opposer à ce coulissement dans la position rentrée du doigt palpeur (7), et un organe mobile (13) solidaire, d'une part, du doigt palpeur (7) et, d'autre part, de l'élément formant butée (11), **caractérisée en ce qu'**elle est adaptée à être introduite au travers d'une lumière (19) ménagée sur une paroi (20) du côté intérieur de l'ouvrant coulissant (2) et à être fixée sur les bords de la lumière (19) et **en ce qu'**elle comprend un boîtier formant glissière (12), qui s'étend sensiblement dans la direction transversale (8) du profilé (5), qui comporte des moyens adaptés à coopérer avec des moyens complémentaires solidaires du profilé (5) pour fixer le boîtier (12) au profilé (5), et à l'intérieur duquel l'organe mobile (13) du dispositif anti-fausse manoeuvre (6) est monté de manière coulissante dans la direction transversale (8) du profilé (5) contre l'action des moyens élastiques (9) également logés à l'intérieur du boîtier (12).

2. Ferrure de verrouillage selon la revendication 1, **caractérisée en ce que** la ferrure (1) et ledit dispositif (6) anti-fausse manoeuvre sont conformés de façon telle que le doigt palpeur (7) peut être monté indifféremment d'un côté ou de l'autre du profilé (5).

3. Ferrure de verrouillage selon la revendication 1 ou 2, **caractérisée en ce que** l'organe mobile (13) est mobile le long d'une cavité (33) s'étendant dans ladite direction transversale (8) à l'intérieur du boîtier (12), **en ce que** le doigt palpeur (7) traverse un trou (34) ménagé dans une première paroi d'extrémité (35) du boîtier (12) sensiblement perpendiculaire à ladite direction transversale (8), et **en ce que** l'élément formant butée (11) est relié à l'organe mobile (13) par une partie de liaison (36) qui traverse une lumière (37) ménagée dans une paroi latérale (38) du boîtier (12) et s'étendant dans ladite direction transversale (8), et coulisse le long de cette lumière (37) dans ladite direction transversale (8).

4. Ferrure de verrouillage selon la revendication 3, **caractérisée en ce que** la cavité (33) et la lumière (37) débouchent au niveau d'une seconde paroi d'extrémité (39) du boîtier (12) dans une ouverture (40) conformée de manière à permettre l'introduction de l'organe mobile (13) portant l'élément formant butée (11), à l'intérieur du boîtier (12).

5. Ferrure de verrouillage selon la revendication 4, **caractérisée en ce que** la cavité (33) présente, avant la seconde paroi d'extrémité (39), un évasement périphérique (41), ménagé de façon telle que la surface intérieure (42) de la seconde paroi d'extrémité (39) sert d'assise à une spire d'extrémité élargie (43) d'un ressort à boudin (9) introduit dans la cavité (33) entre l'organe mobile (13) et ladite seconde paroi d'extrémité (39).

6. Ferrure de verrouillage selon l'une des revendications 1 à 5, **caractérisée en ce que** les moyens pour fixer le boîtier au profilé sont des moyens d'encliquetage.

7. Ferrure de verrouillage selon l'une des revendications 1 à 6, **caractérisée en ce qu'**elle comporte un support (14) fixé au profilé (5) et comportant un logement (15) adapté à recevoir le boîtier (12).

8. Ferrure de verrouillage selon la revendication 7, **caractérisée en ce que** le boîtier (12) comporte, au voisinage de sa première paroi d'extrémité (35), des moyens formant butée (44) adaptés à venir en prise avec le support (14), et au voisinage de sa seconde paroi d'extrémité (39) des moyens élastiques (45) adaptés à s'encliqueter avec des moyens correspondants du support (14).

9. Ferrure de verrouillage selon la revendication 8, **caractérisée en ce que** le boîtier (12) comporte au voisinage de sa seconde paroi d'extrémité (39) au moins une aile flexible (46) comportant un ergot (47) en saillie vers l'extérieur du boîtier (12), et **en ce que** l'aile (46) est suffisamment flexible pour permettre d'enfiler le boîtier (12) par son extrémité (39), à l'intérieur du logement (15), l'ergot (47) venant s'encliqueter sur le bord extérieur du logement (15) dès qu'il est sorti de celui-ci.

10. Ferrure de verrouillage selon la revendication 9 et la revendication 2, **caractérisée en ce que** le logement (15) comporte à chaque extrémité dans ladite direction transversale (8) deux évidements (48) diamétralement opposés, et **en ce que** le boîtier (12) présente au droit de sa première paroi d'extrémité (35) deux oreilles (49) diamétralement opposées, et au droit de sa seconde paroi d'extrémité (39) deux ergots (47) diamétralement opposés portés chacun par une aile (46), les oreilles (49) et les ergots (47) étant adaptés à être reçus dans les évidements (48) de l'une ou l'autre des extrémités du support (14).

11. Ferrure de verrouillage selon l'une des revendications 7 à 10, **caractérisée en ce que** le support (14) du logement (15) est solidaire du corps (16) d'un organe de fixation (17) adapté à venir en prise, d'une part, avec le profilé (5), d'autre part, avec un bord transversal (18) d'une lumière (19) ménagée sur une paroi intérieure (20) de l'ouvrant coulissant (2), pour la fixation par encliquetage dudit profilé (5) sur les bords de ladite lumière (19), et est notamment solidaire d'une partie médiane (21) dudit corps (16) faisant saillie entre les deux bords longitudinaux (22, 23) du profilé (5).

12. Ferrure de verrouillage selon la revendication 11, **caractérisée en ce que** le support (14) comprend deux flasques (14c, 14d) s'étendant respectivement L'un vers l'autre dans la direction longitudinale (24) du profilé (5) et délimitant entre elles une lumière transversale (14e) dans laquelle peut coulisser l'élément formant butée (11).

13. Ferrure de verrouillage selon la revendication 12, **caractérisée en ce que** les flasques (14c, 14d) ne s'étendant que sur une partie médiane du support (14), et **en ce que** le porte-pêne (59) comporte, en regard et au niveau des flasques (14c, 14d), deux bras (65, 66) s'étendant dans la direction (24) de part et d'autre des flasques (14c, 14d), l'organe formant butée (11) étant, dans la position sortie du doigt palpeur (7), placé sur la trajectoire du bras (65), et étant, dans la position rentrée du doigt palpeur (7), entre les flasques (14c, 14d).

## Claims

1. A fitting (1) for locking a sliding panel (2) of a door, window or the like, comprising a profile (5), a sliding assembly (4) which is movable in relation to the profile (5), a bolt (3) which is integral with the sliding assembly (4) and a device (6) for preventing incorrect operation, said device (6) comprising a sensor finger (7) which is movable and constantly urged towards its extended position by spring means (9), an element forming a stop (11) which is integral with the sensor finger (7) and is designed to cooperate with complementary means of the sliding element (4) in such a way that, in the extended position of the sensor finger (7), the element forming the stop (11) prevents sliding of the bolt (3) towards its locked position, without opposing this sliding when the sensor finger (7) is in the retracted position, and a movable component (13) which on the one hand is integral with the sensor finger (7) and on the other hand with the element forming the stop (11), **characterized in that** the fitting is designed to be introduced through a slot (19) provided on a wall (20) on the inside of the sliding panel (2) and to be fixed on to the edges of the slot (19), and **in that** it comprises a casing forming a slide (12), which extends substantially in transverse direction (8) of the profile (5), which has means designed to cooperate with complementary means which are integral with the profile (5) for fixing the casing (12) to the profile (5), and inside which the movable component (13) of the device (6) for preventing incorrect operation is mounted in a sliding fashion in transverse direction (8) of the profile (5) against the action of the spring means (9) also accommodated inside the casing (12).

2. Lock fitting according to Claim 1, **characterized in that** the fitting (1) and said device (6) for preventing incorrect operation are formed in such a way that the sensor finger (7) can equally be mounted on either side of the profile (5).

3. Lock fitting according to Claim 1 or 2, **characterized in that** the movable component (13) is movable along a cavity (33) extending in said transverse direction (8) inside the casing (12), **in that** the sensor finger (7) passes through a hole (34) in a first end wall (35) of the casing (12) which is substantially perpendicular to said transverse direction (8), and **in that** the element forming the stop (11) is linked to the movable component (13) by a linking part (36) which passes through a slot (37) in a side wall (38) of the casing (12), said slot extending in said transverse direction (8), and slides along this slot (37) in said transverse direction (8).

4. Lock fitting according to Claim 3, **characterized in that**, level with a second end wall (39) of the casing (12), the cavity (33) and the slot (37) emerge into an opening (40) designed to permit the introduction of the movable component (13) bearing the element forming the stop (11) into the casing (12).

5. Lock fitting according to Claim 4, **characterized in that**, in front of the second end wall (39), the cavity (33) has a peripheral widening-out (41) made in such a way that the inner surface (42) of the second end wall (39) serves as a seating for a spiral (43), with widened end, of a coil spring (9) introduced into the cavity (33) between the movable component (13) and said second end wall (39).

6. Lock fitting according to one of Claims 1 to 5, **characterized in that** the means for fixing the casing to the profile are clipping means.

7. Lock fitting according to one of Claims 1 to 6, **characterized in that** it includes a support (14) which is fixed to the profile (5) and has a seating (15) designed to receive the casing (12).

8. Lock fitting according to Claim 7, **characterized in that**, in the vicinity of its first end wall (35), the casing (12) has means forming a stop (44) designed to engage with the support (14), and, in the vicinity of its second end wall (39), it has spring means (45) designed to clip on to corresponding means of the support (14).

9. Lock fitting according to Claim 8, **characterized in that**, in the vicinity of its second end wall (39), the casing (12) has at least one flexible flange (46) having a catch (47) projecting towards the outside of the casing (12), and **in that** the flange (46) is sufficiently flexible to allow the casing to be inserted by its end (39) into the seating (15), the catch (47) clipping on to the outer edge of the seating (15) as soon as it has emerged from this.

10. Lock fitting according to Claim 9 and Claim 2, **characterized in that** the seating (15) has at each end in said transverse direction (8) two diametrically opposite recesses (48), and **in that** the casing (12) has, level with its first end wall (35), two diametrically opposite lugs (49) and, level with its second end wall (39), two diametrically opposite catches (47) each carried by a flange (46), the lugs (49) and catches (47) being designed to be received in the recesses (48) of one or other of the ends of the support (14).

11. Lock fitting according to one of Claims 7 to 10, **characterized in that** the support (14) of the seating (15) is integral with the body (16) of a fixing component (17) designed to engage, on the one hand, with the profile (5), on the other hand, with a transverse edge (18) of a slot (19) made on an internal wall (20) of the sliding panel (2), for the clipping of said profile (5) on to the edges of said slot (19), and in particular is integral with a middle part (21) of said body (16) projecting between the two longitudinal edges (22, 23) of the profile (5).

12. Lock fitting according to Claim 11, **characterized in that** the support (14) comprises two flanges (14c, 14d) respectively extending one towards the other in longitudinal direction (24) of the profile (5) and delimiting between them a transverse slot (14e) in which the element forming the stop (11) can slide.

13. Lock fitting according to Claim 12, **characterized in that** the flanges (14c, 14d) only extend over a middle portion of the support (14), and **in that** the bolt-carrier (59) has, opposite and level with the flanges (14c, 14d), two arms (65, 66) which extend in the direction (24) on both sides of the flanges (14c, 14d), the component forming the stop (11) being placed in the path of the arm (65) in the extended position of the sensor finger (7), and being between the flanges (14c, 14d) in the retracted position of the sensor finger (7).

## Patentansprüche

1. Verriegelungsbeschlag (1) für Schiebeflügel (2) für Tür, Fenster oder dergleichen, mit einem Profil (5), einer relativ zum Profil (5) bewegbaren Schiebergruppe (4), einem an der Schiebergruppe (4) vorgesehenen Riegel (3) und einer Fehlbedienungssperre (6), die umfaßt: einen beweglichen Tastfinger (7), der durch Federmittel (9) ständig in seine ausgefahrene Position belastet ist, ein Anschlagelement (11), das am Tastfinger (7) vorgesehen ist und mit komplementären Mitteln der Schiebergruppe (4) derart zusammenwirkt, daß das Anschlagelement (11) in der ausgefahrenen Stellung des Tastfingers (7) eine Verschiebung des Riegels (3) in die Verriegelungsstellung verhindert, aber in der eingezogenen Stellung des Tastfingers (7) diese Verschiebung nicht behindert, und ein bewegliches Organ (13), das einerseits mit dem Tastfinger (7) und andererseits mit dem Anschlagelement (11) verbunden ist,
**dadurch gekennzeichnet,**
**daß** er durch einen Schlitz (19) in einer Wand (20) an der Unterseite des Schiebeflügels (2) einführbar und an den Rändern des Schlitzes (19) befestigbar ist und daß er ein als Gleitschiene (12) ausgebildetes Gehäuse aufweist, welches sich im wesentlichen quer zum Profil (5) erstreckt, Mittel zum Zusammenwirken mit komplementären Mitteln am Profil (5) zum Befestigen des Gehäuses (12) am Profil (5) aufweist, und in dessen Inneren das bewegliche Organ (13) der Fehlbedienungssperre (6) in der Querrichtung (8) des Profils (5) verschiebbar gelagert ist gegen die Wirkung von Federmitteln (19), die ebenfalls im Inneren des Gehäuses angeordnet sind.

2. Verriegelungsbeschlag nach Anspruch 1, **dadurch gekennzeichnet, daß** der Beschlag (1) und die Fehlbedienungssperre (6) so ausgebildet sind, daß der Tastfinger (7) in gleicher Weise auf der einen oder anderen Seite des Profils (5) montiert werden kann.

3. Verriegelungsbeschlag nach Anspruch 1 oder 2,
**dadurch gekennzeichnet, daß** das bewegliche Organ (13) längs eines Hohlraums (33) bewegbar ist, welcher sich in der Querrichtung (8) im Inneren des Gehäuses (12), erstreckt, daß der Tastfinger (7) sich durch ein Loch (34) in einer ersten Endwand (35) des Gehäuses (12) im wesentlichen rechtwinklig zu der Querrichtung (8) erstreckt, und daß das Anschlagelement (11) mit dem beweglichen Organ (13) durch ein Verbindungsteil (36) verbunden ist, welches sich durch einen Schlitz (37) erstreckt, der in einer Seitenwand (38) des Gehäuses (12) ausgebildet ist und sich in der Querrichtung (8) erstreckt, und längs dieses Schlitzes (37) in der Querrichtung (8) verschiebbar ist.

4. Verriegelungsbeschlag nach Anspruch 3, **dadurch gekennzeichnet, daß** der Hohlraum (33) und der Schlitz (37) an einer zweiten Endwand (39) des Gehäuses (12) in einer Abdeckung (40) enden, die so ausgebildet ist, daß sie die Einführung des beweglichen Organs (13), das das Anschlagelement (11) trägt, in das Innere des Gehäuses (12) ermöglicht.

5. Verriegelungsbeschlag nach Anspruch 4, **dadurch gekennzeichnet, daß** der Hohlraum (33) vor der zweiten Endwand (39) eine ringförmige Erweiterung (41) aufweist, die derart ausgebildet ist, daß die Innenfläche (42) der zweiten Endwand (39) als Sitz für eine erweiterte Endwindung (43) einer Schraubenfeder (9) dient, die in den Hohlraum (33) zwischen dem beweglichen Organ (13) und der zweiten Endwand (39) eingesetzt ist.

6. Verriegelungsbeschlag nach einem der Ansprüche 1 bis 5,
**dadurch gekennzeichnet, daß** die Mittel zum Befestigen des Gehäuses am Profil Einrastmittel sind.

7. Verriegelungsbeschlag nach einem der Ansprüche 1 bis 6,
**dadurch gekennzeichnet, daß** sie einen Halter (14) aufweist, der am Profil (5) befestigt ist und einen Sitz (15) zur Aufnahme des Gehäuses (12) aufweist.

8. Verriegelungsbeschlag nach Anspruch 7, **dadurch gekennzeichnet, daß** das Gehäuse (12) in der Nähe seiner ersten Endwand (35) Anschlagmittel (44) aufweist, die zum Eingriff an dem Halter (14) gelangen, und in der Nähe seiner anderen Endwand (39) elastische Mittel (45), die zum Einrasten mit entsprechenden Mitteln des Halters (14) eingerichtet sind.

9. Verriegelungsbeschlag nach Anspruch 8, **dadurch gekennzeichnet, daß** das Gehäuse (12) in der Nähe seiner zweiten Endwand (39) mindestens einen flexiblen Schenkel (46) mit einem vom Gehäuse (12) nach außen vorspringenden Vorsprung (47) aufweist, und daß der Schenkel (46) ausreichend flexibel ist, um das Einschieben des Gehäuses (12) mit seinem Ende (39) ins Innere des Sitzes (15) zu ermöglichen, wobei der Vorsprung (47) am Außenrand des Sitzes (15) einrastet, sobald er aus diesem herausgetreten ist.

10. Verriegelungsbeschlag nach Anspruch 9 und Anspruch 2,
**dadurch gekennzeichnet, daß** der Sitz (15) an jedem Ende in der Querrichtung (8) zwei diametral gegenüberliegende Ausnehmungen (48) aufweist, und daß das Gehäuse (12) im Bereich seiner ersten Endwand (35) zwei diametral gegenüberliegende Nasen (49) aufweist und im Bereich seiner zweiten Endwand (39) zwei diametral gegenüberliegende Vorsprünge (47) aufweist, die von je einem Schenkel (46) getragen werden, wobei die Nasen (49) und Vorsprünge (47) dazu eingerichtet sind, von den Ausnehmungen (48) des einen oder anderen Endes des Halters (14) aufgenommen zu werden.

11. Verriegelungsbeschlag nach einem der Ansprüche 7 bis 10, **dadurch gekennzeichnet, daß** der Halter (14) des Sitzes (15) mit dem Körper (16) eines Befestigungsorgans (17) verbunden ist, welches zum Eingriff mit einerseits dem Profil (5) und andererseits einem Querrand (18) eines Schlitzes (19) an einer Innenwand (20) des Schiebeflügels (2) eingerichtet ist, für die Befestigung durch Einrasten des Profils (5) an den Rändern des Schlitzes (19), und insbesondere mit dem mittleren Teil (21) des Körpers (16) verbunden ist, welcher zwischen den beiden Längsrändern (22, 23) des Profils (5) vorspringt.

12. Verriegelungsbeschlag nach Anspruch 11, **dadurch gekennzeichnet, daß** der Halter (14) zwei Flansche (14c, 14d) aufweist, die sich in der Längsrichtung (24) des Profils (5) gegeneinander erstrecken und zwischen sich einen Querschnitt (14e) begrenzen, in dem das Anschlagelement (11) verschiebbar ist.

13. Verriegelungsbeschlag nach Anspruch 12, **dadurch gekennzeichnet, daß** die Flansche (14c, 14d) sich nur über einen mittleren Teil des Halters (14) erstrecken und daß der Riegelträger (59) im Bereich der Flansche (14c, 14e) zwei Arme (56, 66) aufweist, die sich in der Richtung (24) beiderseits der Flansche (14c, 14d) erstrecken, wobei das Anschlagorgan (11) in der ausgefahrenen Stellung des Tastfingers (7) im Weg der Arme (56) angeordnet ist und sich in der eingezogenen Stellung des Tastfingers (7) zwischen den Flanschen (14c, 14d) befindet.
